# EUROPÄISCHE PATENTSCHRIFT

(11) **EP 1 414 737 B1**
(45) Veröffentlichungstag und Bekanntmachung des Hinweises auf die Patenterteilung: **23.06.2010**
(21) Anmeldenummer: 02762434.5
(22) Anmeldetag: 08.08.2002
(51) Int. Cl.: B68C 1/12

(54) **SATTELUNTERLAGE**
SADDLE BACKING
SUPPORT DE SELLE

(30) Priorität: 10.08.2001 DE 10138317
(43) Veröffentlichungstag der Anmeldung: 06.05.2004
(73) Patentinhaber: E.A. Mattes GmbH, 78532 Tuttlingen (DE)
(72) Erfinder: MATTES, Peter, 78601 Mahlstetten (DE); MENET, Peter, CH-9063 Stein/AR (CH)
(74) Vertreter: Göhring, Robert
(86) Internationale Anmeldenummer: PCT/EP2002/008871
(87) Internationale Veröffentlichungsnummer: WO 2003/014008

(56) Entgegenhaltungen:
- WO-A-90/00518
- US-A- 4 683 709
- US-A- 5 575 139

## Beschreibung

Die Erfindung betrifft eine Sattelunterlage zum Auflegen auf den Rücken eines Reittieres gemäß den Merkmalen des Oberbegriffs des Anspruchs 1. Eine solche Sattelunterlage ist z. B. aus US-A-4,683,709 bekannt.

Weil Reittiere, insbesondere Pferde, im Rückenbereich, wo der Sattel aufliegt, besonders empfindlich sind, sollten Sättel, Satteldecken und dergleichen optimal an die Anatomie des Reittieres angepasst sein. Dabei ist es erforderlich, dass solche Sattelunterlagen nicht auf die Wirbelsäule des Reittieres drücken.

Es ist mittlerweile bekannt, die Sattelunterlage mittels eines speziellen Klettbandes in den sog. Kissenkanal auf der Unterseite des Sattels zu befestigen. Hierzu muss ein spezieller Kleber eingesetzt werden, um das Klettband im Kissenkanal des Sattels zu befestigen.

Der Einsatz solcher Klettbänder mit dem notwendigen Klebevorgang ist umständlich und deshalb nicht besonders bei Reitern akzeptiert.

Es ist daher Ziel der Erfindung, eine Sattelunterlage für ein Reittier möglichst anatomiegerecht zu gestalten, wobei auf Klettbänder oder Klebemitteln verzichtet werden kann.

Die Erfindung erreicht dieses Ziel mit den im Anspruch 1 angegebenen Merkmalen dadurch, dass in dem über der Wirbelsäule des Reittieres liegenden Bereich eine längsnutförmige Aussparung in die Sattelunterlage eingearbeitet ist, so dass die an den Flanken des Reittieres aufliegenden Seitenteile eine größere Dicke aufweisen als das über der Wirbelsäule liegende und die beiden Seitenteile miteinander verbindende Stegteil.

Durch die erfindungsgemäße Maßnahme, entlang der zentralen Längsachse der Sattelunterlage - also entlang der Wirbelsäule des Reittieres - eine nutförmige Aussparung vorzusehen, liegt die Sattelunterlage nur auf den Flanken des Reittieres auf, so dass über der Wirbelsäule ein Hohlraum gebildet wird. Auf die Wirbelsäule wird deshalb kein Druck von oben ausgeübt. Vielmehr wird das Gewicht des Reiters großflächig über die Seitenteile der Sattelunterlage auf die Flanken des Reittieres verteilt.

Ein Ausführungsbeispiel der erfindungsgemäßen Sattelunterlage sieht am vorderen und/oder hinteren Ende einen verdickten Wulst vorzugsweise aus Lammfellbesatz vor, der vor allem als Rutschsicherung dient.

Ein weiteres Ausführungsbeispiel sieht am rechten und linken Seitenteil vorne und/oder hinten an der Satteldecke eine Vorrichtung zum Befestigen einer Decke vor, z. B. ein Schlitz zum Durchführen eines Riemens.

Die erfindungsgemäße Sattelunterlage ist aus Lammfell hergestellt, auf dessen Oberseite ein Textilgewebe aufgenäht ist, das zur Erhöhung der Polsterung vorzugsweise gesteppt ist. Die Sattelunterlage liegt mit der Fellseite auf dem Reittier auf. Als Textilgewebe kann auch ein steifer Steppstoff Verwendung finden.

Die Erfindung wird anhand der Figuren näher beschrieben und erläutert.

In der Zeichnung zeigen:
- Fig. 1: Schnittansichten eines Pferdes im Bereich Hinterkante Sattel sowie Vorderkante Sattel sowie eine Seitenan- sicht eines Pferdes mit jeweils aufgelegter Sattelun- terlage nach der Erfindung und darauf gesetzten Sat- tel,
- Fig. 2: eine perspektivische Ansicht der Sattelunterlage samt Sattel von schräg vorn,
- Fig. 3: eine perspektivische Ansicht von schräg unten, und
- Fig. 4: eine perspektivische Ansicht von schräg unten mit Sattelunterlage sowie Satteldecke.

In der Figur 1 oben und mittig ist jeweils ein Querschnitt durch ein Pferd mit aufgesetzter Sattelunterlage nach der Erfindung gezeigt. Die jeweiligen Fachbezeichnungen sind in die Fig. 1 eingetragen. In Fig.1 unten ist das Pferd ausschnittsweise von der Seite dargestellt.

Die Sattelunterlage 1 liegt auf dem Rücken 2 oberhalb des Rippenbogens des Pferdes auf. Zwischen Sattelunterlage 1 und Pferd kann eine sog. Schabracke oder Satteldecke 20 liegen. Auf der Sattelunterlage 1 sitzt ein Sattel 30 auf. Der Sattel 30 verfügt über eine Sattelpolsterung 32. Auf der Unterseite des Sattels 30 verläuft mittig eine Sattelkammer bzw, der sog. Kissenkanal 34.

Die Sattelunterlage 1 besteht aus zwei Seitenteilen 3, die mittels eines Stegteils 4, welches über der Wirbelsäule 5 des Reittieres liegt, miteinander verbunden sind. In das Stegteil 4 ist eine längsnutförmige Aussparung 6 eingearbeitet, welche keinen Lammfellbesatz aufweist, sondern nur das Textilgewebe und dadurch deutlich dünner ausgebildet ist als der übrige Bereich der Sattelunterlage 1. In Fig. 4 ist dieser nicht mit Lammfell besetzt Bereich sehr deutlich zu erkennen. Die beiden Seitenteile 3 der Sattelunterlage 1 bestehen aus je einem Ammfell 7, auf dessen Oberseite ein Textilgewebe 8 genäht ist, das zur Erhöhung der Polsterung gesteppt ist. Die Sattelunterlage 1 liegt mit der Fellseite des Lammfells 7 auf dem Rumpf des Reittieres auf. Am vorderen und/oder am hinteren Ende des Stegteils 4 ist ein Wulst 10 vorgesehen, der die Sattelunterlage 1 unter dem Sattel 30 in dem Kissenkanal 34 des Sattels 30 fixiert und insbesondere als Rutschsicherung dient.

Durch die oben beschriebene Ausgestaltung der Sattelunterlage 1 wird erreicht, dass diese selbsttätig mit ihrem Stegteil 4 in den Kissenkanal 34 des Sattels gedrückt wird und gleichzeitig dafür sorgt, dass oberhalb der Wirbelsäule 5 des Pferdes ein ausreichender Lüftungskanal zwischen Pferd und Sattelunterlage 1 erreicht ist.

In einer Weiterbildung der Erfindung kann die Sattelunterlage 1 in einfacher Weise mit einer unter der Sattelunterlage 1 zu legenden Satteldecke 20 kombiniert werden. Hierfür weisen die Sattelunterlage 1 und die Satteldecke 20 geeignete Befestigungseinrichtungen auf. So kann z.B. vorne und/oder hinten ist an jedem Seitenteil 3 je ein Schlitz 11 vorgesehen sein, durch welchen an der Satteldecke 20 befestigte Riemen 22 durchgeführt werden können. Die Satteldecke 20 ist z. B. aus Textilgewebe hergestellt. Zur Erhöhung des Polstereffektes kann auch diese Textildecke gesteppt sein.

Die erfindungsgemäße Sattelunterlage 1 ist besonders gut für Reitpferde geeignet.

Lammfell eignet sich besonders deshalb als unterer Besatz für die Sattelunterlage 1, weil die Dichtigkeit der aufrecht stehenden Fasern ausreichend hoch ist und die Fasern des Lammfells in sich gleiten und deshalb Reibung am Pferderücken weitegehend verhindert wird, selbst wenn sich der Sattel bzw. das Pferd unter dem Sattel bewegt. Nur Druck ohne Reibung verursacht keine Schädigung der Haut des Pferdes. Ähnliche Ergebnisse können auch mit hochwertigen Wollvliesen erreicht werden, sofern die Dichte der Fasern nicht durch Kräuselung der Fasern erreicht wird.

## Patentansprüche

1. Sattelunterlage (1) zum Auflegen auf den Rücken (2) eines Reittieres, wobei in dem über der Wirbelsäule (5) des Reittieres liegenden Bereich eine längsnutförmige Aussparung (6) in die Sattelunterlage (1) eingearbeitet ist, so dass die an den Flanken des Reittieres aufliegenden Seitenteile (3) eine größere Dicke aufweisen als das über der Wirbelsäule (5) die beiden Seitenteile (3) miteinander verbinde Stegteil (4),
**dadurch gekennzeichnet, dass** die Seitenteile (3) der Satteldecke (1) aus einem Besatz aus Lammfell oder Wollvlies bestehen, auf dessen Lederseite bzw. Oberseite ein gestepptes Textilgewebe (8) genäht ist, und das Stegteil (4) auch aus diesem Textilgewebe (8) besteht, und wobei die längsnutförmige Aussparung (6) **dadurch** eingearbeitet ist, dass dort kein solcher Besatz vorgesehen ist.

2. Sattelunterlage nach Anspruch 1,
**dadurch gekennzeichnet, dass** am vorderen und/oder hinteren Ende des Stegteils (4) ein Wulst (10) vorgesehen ist.

3. Sattelunterlage nach Anspruch 1 oder 2,
**dadurch gekennzeichnet, dass** am vorderen und/oder hinteren Ende jedes Seitenteils (3) je eine Vorrichtung (11) zum Befestigen einer Satteldecke (20) vorgesehen ist.

4. Sattelunterlage nach Anspruch 3,
**dadurch gekennzeichnet, dass** am vorderen und/oder hinteren Ende jedes Seitenteils (3) je ein Schlitz (11) zum Durchführen eines Riemens (40) vorgesehen ist.

5. Sattelunterlage nach Anspruch 4,
**dadurch gekennzeichnet, dass** eine Satteldecke (20) mittels durch die Schlitze (11) der Seitenteile (3) führbare Riemen (40) unter der Sattelunterlage befestigbar ist.

## Claims

1. Saddle backing (1) for placing on the back (2) of a riding animal, wherein a cutout (6) in the shape of a longitudinal groove is formed in the saddle backing (1) in the region located over the spine (5) of the riding animal, so that the side parts (3) bearing against the flanks of the riding animal have a larger thickness than the web part (4) which connects the two side parts (3) to one another over the spine (5), **characterised in that** the side parts (3) of the saddle backing (1) are made of a lambskin or wool fleece facing, to the skin side or upper side of which a quilted textile fabric (8) is sewn, and the web part (4) is also made from this textile fabric (8), and wherein the cutout (6) in the shape of a longitudinal groove is formed by providing no such facing **in that** region.

2. Saddle backing according to claim 1, **characterised in that** a bulge (10) is provided at the front and/or rear end of the web part (4).

3. Saddle backing according to claim 1 or 2, **characterised in that** a respective device (11) for attaching a saddlecloth (20) is provided at the front and/or rear end of each side part (3).

4. Saddle backing according to claim 3, **characterised in that** a respective slot (11) for the passage of a strap (40) is provided at the front and/or rear end of each side part (3).

5. Saddle backing according to claim 4, **characterised in that** a saddlecloth (20) can be attached below the saddle backing by means of straps (40) which can pass through the slots (11) of the side parts (3).

## Revendications

1. Support de selle (1) pour être placé sur le dos (2) d'une monture, selon laquelle, dans la zone située au-dessus de la colonne vertébrale (5) de l'animal, le support de selle (1) comporte une cavité (6) en forme de rainure longitudinale de façon que les parties latérales (3) appliquées sur les flancs de l'animal soient plus épaisses que la partie d'entretoise (4) reliant les deux parties latérales (3) par-dessus la colonne vertébrale (5),
**caractérisé en ce que**
les parties latérales (3) du support de selle (1) sont formées d'une garniture de peau de mouton ou d'une toison de laine dont le côté cuir ou côté supérieur, comporte un tissu matelassé (8), cousu, et la partie d'entretoise (4) est formée d'un tissu textile (8) et le dégagement (6) en forme de rainure longitudinale, est travaillé pour ne pas avoir de garniture à cet endroit.

2. Support de selle selon la revendication 1,
**caractérisé en ce que**
l'extrémité avant et/ou l'extrémité arrière de la partie formant entretoise (4), comportent un bourrelet (10).

3. Support de selle selon la revendication 1 ou 2,
**caractérisé en ce que**
l'extrémité avant et/ou l'extrémité arrière de chaque partie latérale (3) comportent respectivement un dispositif (11) pour fixer une couverture de selle (20).

4. Support de selle selon la revendication 3,
**caractérisé en ce que**
l'extrémité avant et/ou l'extrémité arrière de chaque partie latérale (3) comportent chacune une boutonnière (11) pour le passage d'une courroie (40).

5. Support de selle selon la revendication 4,
**caractérisé en ce que**
la couverture de selle (20) est fixée sous le support de selle par des courroies (40) traversant des boutonnières (11) des parties latérales (3).
